# DEMANDE DE BREVET EUROPEEN

(11) **EP 2 792 592 A1**
(43) Date de publication de la demande: **22.10.2014**
(21) Numéro de dépôt: 14165233.9
(22) Date de dépôt: 17.04.2014
(51) Int. Cl.: B63C 11/08

(54) **Gilet d'équilibrage pour la plongée sous-marine**

(30) Priorité: 18.04.2013 FR 1353529
(71) Demandeur: Beuchat International (SA), 13015 Marseille (FR)
(72) Inventeur: Burel, Philippe, 13008 MARSEILLE (FR)
(74) Mandataire: Roman, Alexis

(57) **Abrégé**

L'invention concerne un gilet d'équilibrage pour plongée sous-marine adapté pour contenir un volume variable de gaz afin d'équilibrer, par flottabilité, le poids relatif dans l'eau, d'un plongeur (100) et de son équipement, le corps dudit gilet étant réalisé en toile souple, cette toile délimitant une enveloppe dorsale gonflable, un système d'inflation et de purge étant adapté pour gonfler ou vider ladite enveloppe selon les besoins afin de régler la flottabilité dudit plongeur en fonction de la profondeur à laquelle il se trouve. L'enveloppe dorsale est divisée en une chambre arrière droite (2) gonflable et une chambre arrière gauche (3) gonflable, les deux dites chambres étant indépendantes.

## Description

### Domaine technique de l'invention.

La présente invention a pour objet un gilet d'équilibrage pour la plongée sous-marine ainsi que l'utilisation qui est faite de ce gilet.

L'invention concerne le domaine technique général des équipements destinés aux plongeurs sous-marins amateurs ou professionnels utilisant des bouteilles contenant du gaz respirable. Elle concerne plus particulièrement le domaine technique des gilets d'équilibrage permettant au plongeur de compenser les variations de flottabilité qu'il subit compte tenu de la profondeur à laquelle il se trouve, la flottabilité de sa combinaison diminuant avec la profondeur.

### État de la technique.

Un gilet d'équilibrage est un équipement de confort et de sécurité adapté pour contenir un volume variable de gaz afin d'équilibrer, par flottabilité, le poids relatif dans l'eau, d'un plongeur (100) et de son équipement. Il se compose généralement d'une chambre de gonflage ayant un volume déterminé. Plus particulièrement, le corps du gilet, habituellement conçu en toile souple, défini une enveloppe (ou chambre) arrière gonflable. Un système d'inflation et de purge permet de gonfler ou vider la chambre de gonflage selon les besoins afin de régler la flottabilité et notamment la stabilisation du plongeur (100) en fonction de la profondeur à laquelle il se trouve et lui permettre de gérer son évolution en plongée ainsi que sa remontée vers la surface. Typiquement, le gilet d'équilibrage sert également à supporter la ou les bouteilles de plongée, et/ou un appareil respiratoire de type recycleur, dans le dos du plongeur (100).

On connait, en particulier, le gilet d'équilibrage (101) tel que décrit dans le document FR 2948093 (BEUCHAT INTERNATIONAL S.A.). Ce gilet d'équilibrage (101) représenté schématiquement sur les figures 1 et 2, comprend de manière classique une chambre dorsale (102) apte à se gonfler par injection de gaz et se dégonfler. Le corps du gilet est réalisé en toile souple étanche et défini une enveloppe arrière formant la chambre dorsale gonflable. Le plongeur (100) a ainsi la possibilité de faire varier le volume de gaz dans la chambre dorsale (102) au moyen d'une bouteille de gaz (110), de vannes et de purges, de manière à assurer, sans effort, le maintien d'une position horizontale (en particulier en plongée) ou le maintien d'une position verticale (en particulier en surface).

Néanmoins, l'utilisation de ce type de gilet d'équilibrage (101) en plongée peut s'avérer gênante pendant l'évolution horizontale du plongeur (100), plus particulièrement lors des mouvements de roulis, c'est-à-dire des mouvements de rotation autour de l'axe longitudinal dudit plongeur. En effet, lors d'un mouvement de roulis, le déplacement brutal du volume d'air contenu dans la chambre dorsale (102) d'un côté ou de l'autre de ladite chambre dorsale, comme représenté sur la figure 2, combiné à l'effet de rappel du poids de la bouteille, entraine un déséquilibre important et inconfortable pour le plongeur (100), ledit déséquilibre étant difficile à compenser par ledit plongeur.

On connait également par les brevets US2010/0329794 (MARKS) et US 3.487.647 (BRECHT), des dispositifs permettant de compenser la diminution de la flottabilité du plongeur en fonction de sa profondeur. Ces dispositifs sont du type comprenant une chambre arrière droite gonflable et une chambre arrière gauche gonflable. Ces dispositifs étant particulièrement complexes et onéreux, ils ne sont pas exploités.

Face à cet état de fait, l'invention a pour principal objectif de fournir un gilet d'équilibrage du type décrit dans le document brevet FR 2 948 093 (BEUCHAT INTERNATIONAL S.A.) et dans lequel le volume d'air à l'intérieur du gilet reste réparti de part et d'autre de la surface arrière du gilet pendant un mouvement de roulis du plongeur (c'est-à-dire un mouvement oscillant selon l'axe dudit plongeur).

L'invention a également pour objectif de fournir un dispositif/procédé de conception simple, facile d'utilisation et peu onéreux.

### Divulgation de l'invention.

La solution proposée par l'invention est un gilet d'équilibrage pour plongée sous-marine adapté pour contenir un volume variable de gaz afin d'équilibrer, par flottabilité, le poids relatif dans l'eau, d'un plongeur et de son équipement. Le corps du gilet est réalisé en toile souple et comprenant une enveloppe dorsale gonflable. Un système d'inflation et de purge est adapté pour gonfler ou vider cette enveloppe dorsale selon les besoins afin de régler la flottabilité dudit plongeur en fonction de la profondeur à laquelle il se trouve. Ce gilet d'équilibrage est remarquable en ce que l'enveloppe dorsale est divisée en une chambre arrière droite gonflable et une chambre arrière gauche gonflable, les deux dites chambres étant indépendantes.

Ainsi, lorsque le plongeur effectue un mouvement de roulis, l'air ne peut plus se mouvoir d'un côté à l'autre du gilet d'équilibrage, l'air contenu dans la chambre arrière droite, respectivement la chambre arrière gauche, restant cantonné dans celles-ci. En effet, les deux dites chambres étant indépendantes, il est donc impossible à l'air de se mouvoir d'une desdites chambres à l'autre. En outre, de part l'agencement des chambres, le volume d'air à l'intérieur du gilet reste réparti de part et d'autre de la surface arrière du gilet, au niveau de l'axe longitudinal du plongeur, facilitant de fait les mouvements oscillants dudit plongeur selon cet axe.

D'autres caractéristiques techniques avantageuses de l'invention sont listées ci-dessous, ces différentes caractéristiques pouvant être considérées seules ou en combinaison, indépendamment des caractéristiques techniques remarquables définies ci-dessus. Les caractéristiques ci-dessous peuvent notamment faire l'objet de demandes de brevet divisionnaires.

L'enveloppe dorsale gonflable est préférentiellement réalisée en toile étanche, laquelle enveloppe intègre une séparation étanche délimitant les chambres arrière droite et gauche.

Dans une variante de réalisation, les chambres arrière droite et gauche se présentent chacune sous la forme d'une vessie étanche gonflable déformable, lesquelles vessies sont intégrées à l'intérieur de l'enveloppe dorsale.

Selon une autre caractéristique avantageuse de l'invention permettant d'éviter la dégradation du gilet d'équilibrage, ce dernier comprend un moyen de protection contre les surpressions configuré pour dégonfler la chambre arrière droite et la chambre arrière gauche lorsqu'elles sont en surpression. Ce moyen de protection est réglé de sorte que, en usage, la pression à l'intérieur desdites chambres soit égale à la pression ambiante extérieure ou reste inférieure à une valeur maximale pouvant varier entre 0,1 bar et 0,3 bar par rapport à la pression ambiante extérieure.

Selon une autre caractéristique avantageuse de l'invention permettant d'augmenter la quantité d'air contenue dans le gilet d'équilibrage et ainsi ajuster la flottabilité du plongeur durant la plongée en fonction de la profondeur, le gilet d'équilibrage comprend un moyen de gonflage configuré pour gonfler simultanément la chambre arrière droite et la chambre arrière gauche. Cette caractéristique permet en outre de répartir la flottabilité de façon symétrique entre la droite et la gauche du gilet d'équilibrage.

Selon encore une autre caractéristique avantageuse de l'invention permettant de gonfler simultanément les chambres arrière droite et gauche à partir d'une unique source de gaz, le moyen de gonflage comporte un conduit de gonflage commun reliant ladite source de gaz à la chambre arrière droite et à la chambre arrière gauche.

Les chambres arrière droite et gauche sont préférentiellement chacune pourvue d'un orifice d'entrée d'air permettant de les gonfler, lesquels orifices sont chacun associé à un clapet anti-retour de séparation ayant pour rôle d'empêcher le transfert de gaz entre ladite chambre arrière droite et ladite chambre arrière gauche par l'intermédiaire du conduit de gonflage. De façon à simplifier la conception et optimiser l'encombrement, les orifices d'entrée d'air, et éventuellement les clapets, peuvent être intégrés dans un boîtier fixé sur les chambres arrière droite et gauche.

Selon encore une autre caractéristique avantageuse de l'invention permettant de diminuer la quantité d'air contenue dans le gilet d'équilibrage et ainsi ajuster la flottabilité du plongeur durant la plongée en fonction de la profondeur, le gilet d'équilibrage comprend un moyen de dégonflage configuré pour dégonfler simultanément la chambre arrière droite et la chambre arrière gauche. Cette caractéristique permet en outre de maintenir une répartition symétrique de la flottabilité entre la droite et la gauche du gilet d'équilibrage.

Selon encore une autre caractéristique avantageuse de l'invention permettant de dégonfler simultanément les chambres arrière droite et gauche au moyen d'une unique purge, le moyen de dégonflage comporte un conduit de dégonflage commun reliant ladite purge à la chambre arrière droite et à la chambre arrière gauche.

Selon encore une autre caractéristique avantageuse de l'invention permettant de maintenir une répartition symétrique de la flottabilité entre la droite et la gauche du gilet d'équilibrage, le moyen de protection contre les surpressions est configuré pour dégonfler simultanément la chambre arrière droite et la chambre arrière gauche.

Le moyen de gonflage, le moyen de dégonflage et le moyen de protection contre les surpressions peuvent chacun se présenter sous la forme d'un boîtier fixé sur les chambres arrière droite et gauche. Mais préférentiellement, dans le but de simplifier la conception et réduire le nombre de pièces devant être fixées sur le gilet, le moyen de gonflage, le moyen de dégonflage et le moyen de protection contre les surpressions, sont tous intégrés dans un boîtier commun, lequel boîtier est fixé sur les chambres arrière droite et gauche.

Un autre aspect de l'invention concerne un procédé de fabrication d'un gilet d'équilibrage pour plongée sous-marine adapté pour contenir un volume variable de gaz afin d'équilibrer, par flottabilité, le poids relatif dans l'eau, d'un plongeur et de son équipement, lequel gilet comprend une chambre arrière droite gonflable et une chambre arrière gauche gonflable, les deux dites chambres étant indépendantes, ce procédé consistant à concevoir une unique chambre arrière à l'intérieur de laquelle est disposée au moins une membrane ou cloison de séparation étanche, de manière à former la chambre arrière droite et la chambre arrière gauche.

Dans une variante de réalisation, on conçoit une unique chambre arrière au milieu de laquelle est réalisée au moins une soudure de séparation étanche de manière à former la chambre arrière droite et la chambre arrière gauche. Préférentiellement, la chambre arrière unique est formée directement en cousant sous forme d'enveloppe le matériau constitutif du corps du gilet ou en assemblant entre-elles deux couches dudit matériau selon un contour permettant de délimiter une poche.

### Description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
- la figure 1 représente schématiquement un gilet d'équilibrage de l'art antérieur,
- la figure 2 représente schématiquement le gilet d'équilibrage de la figure 1 lorsque le plongeur effectue un mouvement de roulis,
- la figure 3 représente schématiquement un exemple de réalisation du gilet d'équilibrage objet de l'invention,
- la figure 4 représente schématiquement le gilet d'équilibrage de la figure 3 lorsque le plongeur effectue un mouvement de roulis,
- la figure 5 représente schématiquement un exemple de réalisation du gilet d'équilibrage objet de l'invention,
- la figure 6 représente schématiquement un exemple de réalisation d'un moyen de dégonflage du gilet d'équilibrage objet de l'invention,
- figure 7 représente schématiquement un exemple de réalisation d'un dispositif de gonflage ou de dégonflage du gilet d'équilibrage objet de l'invention.

### Modes préférés de réalisation de l'invention.

Le gilet d'équilibrage (1) pour plongée sous-marine objet de l'invention est destiné à contenir un volume variable de gaz afin d'équilibrer, par flottabilité, le poids relatif dans l'eau, du plongeur (100) et de son équipement. Le but est de contrôler la vitesse de montée et de descente, ainsi que la stabilisation entre deux eaux à la profondeur choisie.

En se rapportant aux figures 3 à 5, le gilet d'équilibrage (1) comporte, d'une façon connue, un corps comprenant des bretelles, une ou plusieurs ceintures, des moyens de fixation d'une ou plusieurs sources de gaz (10), etc. Chaque source de gaz (10) peut être composée d'une bouteille de plongée remplie de gaz respirable, de plusieurs bouteilles de plongée accouplées, d'un appareil respiratoire de type recycleur, ou de toute autre réserve de gaz convenant à l'homme du métier. Le corps du gilet d'équilibrage (1) est réalisé en toile souple. Le corps du gilet (1) est généralement réalisé en toile enduite (PVC, PU, ...) ou en tout autre matériau étanche similaire, par exemple une toile caoutchoutée. Le corps du gilet (1) peut également être réalisé dans une toile non étanche, par exemple en fibre polyamide (Nylon). En tout état de cause, la toile constitutive du corps du gilet délimite une enveloppe dorsale gonflable.

Ce gilet d'équilibrage (1) est remarquable en ce qu'il comprend deux chambres gonflables arrière. Plus particulièrement, l'enveloppe dorsale est divisée en une chambre arrière droite (2) gonflable et une chambre arrière gauche (3) gonflable, les deux dites chambres étant indépendantes. Ces chambres sont réalisées dans le même matériau que le corps du gilet (1) ou dans un autre matériau étanche. Elles peuvent par exemple se présenter sous la forme de vessies étanches gonflables réalisées en PVC ou PU, et intégrées dans un tissu polyamide, lequel tissu forme le corps du gilet.

On entend par « chambre arrière » le fait qu'au moins une partie de ladite chambre arrière est agencée à l'arrière du corps du gilet d'équilibrage (1), d'autres parties de ladite chambre arrière pouvant être agencées sur les côtés, sur le dessus, sur le dessous ou encore sur l'avant dudit corps dudit gilet d'équilibrage. Parmi les deux chambres gonflables arrière, se distinguent une chambre arrière droite (2) et une chambre arrière gauche (3). Ces deux chambres sont indépendantes. On entend par « indépendantes », le fait que le gaz contenu dans la chambre arrière droite (2), respectivement gauche (3), ne puisse circuler librement vers la chambre arrière gauche (3), respectivement droite (2). Ainsi, pendant un mouvement de roulis, il est impossible à l'air contenu dans une des chambres de se mouvoir vers l'autre chambre comme schématisé sur la figure (4). L'équilibre du plongeur (100) est ainsi maintenu, même pendant un mouvement de roulis. Ainsi, son évolution dans un milieu aquatique devient plus confortable. Ce confort est davantage appréciable lorsque les deux chambres (2, 3) sont adjacentes et centrées à l'arrière du corps du gilet (1) (figures 3 et 4).

Dans un mode de réalisation non représenté, le gilet d'équilibrage (1) peut également comprendre deux chambres abdominales agencées à l'avant du corps. Chacune des chambres arrière droite (2) ou gauche (3) peut également être divisée en une pluralité de sous-chambres gonflables.

Les chambres arrière droite (2) et gauche (3) peuvent en particulier être gonflées par injection de gaz depuis la ou les sources de gaz (10).

Les chambres arrière droite (2) et gauche (3) sont généralement conçues à partir d'enveloppes étanches ayant un volume de 1 litre à 50 litres, voir plus.

En pratique, les chambres arrière droite (2) et gauche (3) sont fabriquées en toile enduite (PVC, PU, etc.) ou en tout autre matériau étanche similaire, et peuvent être ou non fixées sur le corps par couture, soudage, au moyen d'organes d'accrochage mécanique, ou toute autre technique convenant à l'homme du métier.

Chaque chambre arrière droite (2) ou gauche (3) peut être fabriquée indépendamment puis assemblée au corps du gilet d'équilibrage. Les chambres arrière droite (2) et gauche (3) peuvent notamment se présenter chacune sous la forme d'une vessie étanche gonflable déformable, lesquelles vessies sont intégrées à l'intérieur de l'enveloppe dorsale. Cette dernière est dans ce cas avantageusement pourvue d'une ouverture refermable permettant d'accéder à l'intérieur de ladite enveloppe pour y loger les vessies gonflables.

Pour simplifier la conception et s'appuyer sur des modèles existants de gilets, l'enveloppe dorsale gonflable est réalisée en toile étanche. Cette toile est constitutive du corps du gilet (1) et délimite l'enveloppe dorsale. Cette dernière intègre une séparation étanche délimitant les chambres arrière droite et gauche.

La technique de fabrication illustrée sur les figures 3 et 4, consiste à concevoir une chambre arrière unique (i.e. l'enveloppe dorsale prédéfinie) au milieu de laquelle est réalisée au moins une soudure (11) de séparation étanche de manière à former la chambre arrière droite (2) et la chambre arrière gauche (3). La chambre arrière unique est délimitée par le matériau constitutif du corps du gilet (1). En pratique, cette chambre arrière unique - ou enveloppe dorsale - est formée directement en cousant sous forme d'enveloppe le matériau constitutif du corps du gilet (1). Elle peut également être formée en assemblant entre-elles (par couture ou par soudure) deux couches du matériau constitutif du corps du gilet (1), selon un contour permettant de délimiter une enveloppe.

Une autre technique de fabrication consiste à concevoir une unique chambre arrière (comme décrit au paragraphe précédent) à l'intérieur de laquelle est disposée au moins une membrane ou cloison de séparation étanche, de manière à former la chambre arrière droite (2) et la chambre arrière gauche (3).

Le gilet d'équilibrage (1) peut comprendre un moyen de gonflage pour gonfler la chambre arrière droite (2) et la chambre arrière gauche (3).

Dans un mode préféré de réalisation représenté à la figure 5, le moyen de gonflage est configuré pour gonfler simultanément la chambre arrière droite (2) et la chambre arrière gauche (3). En pratique, le moyen de gonflage comporte un conduit de gonflage (4) commun reliant la source de gaz (10) à la chambre arrière droite (2) et à la chambre arrière gauche (3). On entend par conduit, toute canalisation interne à des tuyaux, à des gaines, à des flexibles, coudes, à des appareils pneumatiques tels que des vannes, des diviseurs de débits, ou autres, ou toutes autres canalisations par lesquelles s'écoule un gaz. En particulier, un conduit peut être composé de canalisations internes à un ensemble d'éléments, par exemple deux flexibles séparés par une vanne.

Sur l'exemple de la figure 5, le conduit de gonflage (4) se présente, pour chacune des chambres arrière droite (2) et gauche (3), sous la forme d'un conduit souple dans lequel circule un gaz détendu sous une pression comprise entre 1 bar et 20 bar, reliant: la source de gaz (10), un détendeur (5), un tuyau souple moyenne pression (50), une vanne (8), et à un conduit basse pression (80), lequel conduit est relié à la chambre arrière droite (2), respectivement gauche (3), par l'intermédiaire d'un clapet anti-retour de séparation (6, 7) condamnant le transfert de gaz de ladite chambre arrière droite, respectivement gauche, vers ledit conduit de gonflage.

Les clapets anti-retour de séparation (6, 7) ont pour rôle d'empêcher le transfert de gaz entre la chambre arrière droite (2) et la chambre arrière gauche (7) par l'intermédiaire du conduit de gonflage (4).

Les orifices d'entrée d'air (60) et (70) permettant de gonfler respectivement la chambre arrière droite (2) et la chambre arrière gauche (3) sont chacun pourvu d'un des clapets anti-retour de séparation (6, 7). Ces orifices (60, 70) et ces clapets (6, 7) peuvent être intégrés dans un boîtier, préférentiellement rigide, lequel boîtier est fixé sur les chambres arrière droite (2) et gauche (3), dans la partie supérieure ou inférieure de ces dernières.

La vanne (8), manoeuvrée par le plongeur (100), permet de transférer le gaz détendu issu de la source de gaz (10) jusque dans les chambres arrière droite (2) et gauche (3), le gaz sous pression dans le conduit de gonflage (4) exerçant sur les clapets anti-retour de séparation (6, 7) un effort suffisant à l'ouverture desdits clapets.

La vanne (8) peut être soit déportée par rapport au gilet (auquel cas le conduit (80) est disposé à l'extérieur du gilet), soit intégrée dans ledit gilet (auquel cas le conduit (80) est directement intégré dans le gilet). Cette vanne (8) peut être actionnée par l'intermédiaire d'un organe de commande (9) mécanique et/ou électrique et/ou pneumatique et/ou hydraulique.

L'organe de commande (9) peut être disposé au niveau de la ceinture du gilet d'équilibrage (1), ou être intégré au corps dudit gilet d'équilibrage, ou être déporté à l'extrémité d'un tuyau, ou être agencé à tout autre endroit facilement accessible par les mains du plongeur (100).

Le gilet d'équilibrage (1) peut comprendre également un moyen de dégonflage pour dégonfler la chambre arrière droite (2) et la chambre arrière gauche (3).

Dans un mode préféré de réalisation représenté à la figure 5, le moyen de dégonflage est configuré pour dégonfler simultanément la chambre arrière droite (2) et la chambre arrière gauche (3).

En pratique, le moyen de dégonflage comporte un conduit de dégonflage (11) commun reliant une purge (12) à la chambre arrière droite (2) et à la chambre arrière gauche (3). Ce conduit de dégonflage (11) peut se présenter, pour chacune des chambres arrière droite (2) ou gauche (3) sous la forme d'un tuyau souple à l'extrémité duquel est monté la purge (12), et relié à la chambre arrière droite (2), respectivement gauche (3), par l'intermédiaire d'un clapet anti-retour de séparation (13, 14) condamnant le transfert de gaz dudit conduit de dégonflage vers ladite chambre arrière droite, respectivement gauche. Les clapets anti-retour de séparation (13, 14) ont pour rôle d'empêcher le transfert de gaz entre la chambre arrière droite (2) et la chambre arrière gauche (3) par l'intermédiaire du conduit de dégonflage (11).

La purge (12) se présente sous la forme d'une valve équipée d'un clapet anti-retour de sorte qu'en actionnant ladite purge, l'air contenu dans les chambres arrière droite (2) et gauche (3) s'évacue vers le milieu extérieur, mais s'oppose à la pénétration du milieu extérieur dans lesdites chambres arrière droite et gauche.

En pratique, l'eau ambiante ne pénètre pas, ou de manière très limitée, dans les chambres (2) et (3). La purge (12) est préférentiellement située dans la partie supérieure des chambres arrière droite (2) et gauche (3). On peut toutefois prévoir d'installer cette purge (ou un autre purge) dans la partie basse desdites chambres de manière à pouvoir évacuer le gaz même quand le plongeur a sa tête vers le bas. La purge (12) est du type connu de l'homme du métier. La purge (12) peut être actionnée par l'intermédiaire d'un organe de commande (15) mécanique, électrique, pneumatique ou hydraulique. L'organe de commande (15) peut être disposé au niveau de la purge (12) ou au niveau de la ceinture du gilet d'équilibrage (1), être intégré au corps dudit gilet d'équilibrage ou être déporté à l'extrémité d'un tuyau ou d'un câble, ou être agencé à tout autre endroit facilement accessible par les mains du plongeur (100).

Selon un mode préféré de réalisation schématisé sur la figure 6, le moyen de dégonflage peut se présenter sous la forme d'un boîtier, préférentiellement rigide, fixé sur les chambres arrière droite (2) et gauche (3)et qui sera décrit plus en détails dans la suite de la description. Le boîtier intègre alors les clapets anti-retour de séparation (18, 19), généralement sous la forme d'une valve à membrane ou à diaphragme. Le boîtier intègre également la purge (12).

Le gilet d'équilibrage (1) peut encore comprendre un moyen de protection contre les surpressions configuré pour dégonfler la chambre arrière droite (2) et la chambre arrière gauche (3) lorsqu'elles sont en surpression.

Dans un mode préféré de réalisation représenté à la figure 5, le moyen de protection contre les surpressions est configuré pour dégonfler simultanément la chambre arrière droite (2) et la chambre arrière gauche (3). En pratique, le moyen de dégonflage comporte un conduit d'évacuation (16) commun reliant un clapet anti-retour de sûreté (17) à la chambre arrière droite (2) et à la chambre arrière gauche (3). Ce conduit (16) peut être associé à un clapet anti-retour de sûreté (17), et être relié à la chambre arrière droite (2), respectivement gauche (3), par l'intermédiaire d'un clapet anti-retour de séparation (18, 19) condamnant le transfert de gaz dudit conduit vers ladite chambre arrière droite, respectivement gauche.

Le clapet anti-retour de sûreté (17) comporte un élément résistif (20) exerçant une force s'opposant à l'ouverture dudit clapet. L'intensité de cette force peut être ou pas réglable, par exemple par l'intermédiaire d'une vis. L'intensité de cette force est telle que le clapet anti-retour de sûreté (17) reste fermé tant que la pression à l'intérieur des chambres arrière droite (2) ou gauche (3) est inférieure à une valeur maximale pouvant varier entre 0,1 bar et 0,3 bar par rapport à la pression extérieure.

Dans le mode préféré de réalisation représenté à la figure 6, le conduit (16) se présente sous la forme d'un boîtier, préférentiellement rigide fixé sur les chambres arrière droite (2) et gauche (3), et permettant d'obtenir un dégonflage simultané et instantané desdites chambres en cas de surpression ou de purge. Ce boîtier comporte un carter (21) agencé à l'extérieur des chambres arrière droite (2) et gauche (3). Une bonde de surpression droite (22), du type clapet anti-retour, est fixée sur le carter (21). Cette bonde comporte une collerette agencée à l'intérieur de la chambre arrière droite (2) de manière à former une liaison étanche avec ladite chambre. On obtient ainsi une liaison étanche entre la chambre arrière droite (2) et le carter (21). Une bonde de surpression gauche (23) est agencée de la même manière au niveau de la chambre arrière gauche (3). Le boîtier intègre également les clapets anti-retour de séparation (18, 19), généralement sous la forme d'une valve à membrane ou à diaphragme. Le boîtier intègre aussi le clapet anti-retour de sûreté (17) associé au ressort de tarage (20).

Selon la variante de réalisation schématisée sur la figure 7, le boîtier intègre également les orifices d'entrée d'air (60) et (70) permettant de gonfler respectivement la chambre arrière droite (2) et la chambre arrière gauche (3). Le boîtier est pourvu d'un embout (800) permettant de connecter les chambres (2, 3) avec le conduit basse pression (80) précité, lequel embout communique avec chacun des orifices (60) et (70). Ces derniers sont associés aux clapets anti-retour de séparation (6, 7) condamnant le transfert de gaz de ladite chambre arrière droite, respectivement gauche, vers le conduit de gonflage (80). Les clapets (6, 7) peuvent être intégrés dans le boiter, ou être déportés dans le conduit de gonflage (80). Dans ce dernier cas, le conduit (80) présente deux canaux de gonflage distincts, chacun de ces canaux étant dédié à l'une des chambres arrière (2, 3) et étant pourvu d'un des clapets (6, 7).

L'agencement des différents éléments et/ou moyens et/ou étapes de l'invention, dans les modes de réalisation décrits ci-dessus, ne doit pas être compris comme exigeant un tel agencement dans toutes les implémentations. En tout état de cause, on comprendra que diverses modifications peuvent être apportées à ces éléments et/ou moyens et/ou étapes, sans s'écarter de l'esprit et de la portée de l'invention.

## Revendications

1. Gilet d'équilibrage pour plongée sous-marine adapté pour contenir un volume variable de gaz afin d'équilibrer, par flottabilité, le poids relatif dans l'eau, d'un plongeur (100) et de son équipement, le corps dudit gilet étant réalisé en toile souple, cette toile délimitant une enveloppe dorsale gonflable, un système d'inflation et de purge étant adapté pour gonfler ou vider ladite enveloppe selon les besoins afin de régler la flottabilité dudit plongeur en fonction de la profondeur à laquelle il se trouve, **caractérisé en ce que** l'enveloppe dorsale est divisée en une chambre arrière droite (2) gonflable et une chambre arrière gauche (3) gonflable, les deux dites chambres étant indépendantes.

2. Gilet d'équilibrage selon la revendication 1, dans lequel l'enveloppe dorsale gonflable est réalisée en toile étanche, laquelle enveloppe intègre une séparation étanche délimitant les chambres arrière droite (2) et gauche (3).

3. Gilet d'équilibrage selon la revendication 1, les chambres arrière droite (2) et gauche (3) se présentent chacune sous la forme d'une vessie étanche gonflable déformable, lesquelles vessies sont intégrées à l'intérieur de l'enveloppe dorsale.

4. Gilet d'équilibrage selon l'une des revendications précédentes, comprenant en outre un moyen de protection contre les surpressions configuré pour dégonfler la chambre arrière droite (2) et la chambre arrière gauche (3) lorsqu'elles sont en surpression, lequel moyen de protection est réglé de sorte que, en usage, la pression à l'intérieur desdites chambres soit égale à la pression ambiante extérieure ou reste inférieure à une valeur maximale pouvant varier entre 0,1 bar et 0,3 bar par rapport à la pression ambiante extérieure.

5. Gilet d'équilibrage selon l'une des revendications précédentes, **caractérisé en ce qu'**il comprend un moyen de gonflage configuré pour gonfler simultanément la chambre arrière droite (2) et la chambre arrière gauche (3), ledit moyen de gonflage comportant un conduit de gonflage (4) commun reliant une source de gaz (10) à ladite chambre arrière droite (2) et à ladite chambre arrière gauche (3).

6. Gilet d'équilibrage selon la revendication 5, dans lequel les chambres arrière droite (2) et gauche (3) sont chacune pourvue d'un orifice d'entrée d'air (60, 70) permettant de les gonfler, lesquels orifices sont chacun associé à un clapet anti-retour de séparation (6, 7) ayant pour rôle d'empêcher le transfert de gaz entre ladite chambre arrière droite (2) et ladite chambre arrière gauche (7) par l'intermédiaire du conduit de gonflage (4).

7. Gilet d'équilibrage selon la revendication 6, dans lequel les orifices d'entrée d'air (60, 70) sont intégrés dans un boîtier fixé sur les chambres arrière droite (2) et gauche (3).

8. Gilet d'équilibrage selon l'une quelconque des revendications précédentes, **caractérisé en ce qu'**il comprend un moyen de dégonflage configuré pour dégonfler simultanément la chambre arrière droite (2) et la chambre arrière gauche (3), ledit moyen de dégonflage comportant un conduit de dégonflage (11) commun reliant une purge (12) à la chambre arrière droite (2) et à la chambre arrière gauche (3).

9. Gilet d'équilibrage selon la revendication 8, dans lequel le moyen de dégonflage se présente sous la forme d'un boîtier fixé sur les chambres arrière droite (2) et gauche (3).

10. Gilet d'équilibrage selon l'une des revendications précédentes, dans lequel le moyen de protection contre les surpressions est configuré pour dégonfler simultanément la chambre arrière droite (2) et la chambre arrière gauche (3).

11. Gilet d'équilibrage selon l'une des revendications précédentes, dans lequel le moyen de protection contre les surpressions se présente sous la forme d'un boîtier fixé sur les chambres arrière droite (2) et gauche (3).

12. Gilet d'équilibrage selon les revendications 4, 5 et 8 prisent en combinaison, dans lequel le moyen de gonflage, le moyen de dégonflage et le moyen de protection contre les surpressions, sont tous intégrés dans un boîtier commun, lequel boîtier est fixé sur les chambres arrière droite (2) et gauche (3).

13. Procédé de fabrication d'un gilet d'équilibrage pour plongée sous-marine adapté pour contenir un volume variable de gaz afin d'équilibrer, par flottabilité, le poids relatif dans l'eau, d'un plongeur (100) et de son équipement, lequel gilet comprend une chambre arrière droite (2) gonflable et une chambre arrière gauche (3) gonflable, les deux dites chambres étant indépendantes, ce procédé consistant à concevoir une unique chambre arrière à l'intérieur de laquelle est disposée au moins une membrane ou cloison de séparation étanche, de manière à former la chambre arrière droite (2) et la chambre arrière gauche (3).

14. Procédé de fabrication d'un gilet d'équilibrage pour plongée sous-marine adapté pour contenir un volume variable de gaz afin d'équilibrer, par flottabilité, le poids relatif dans l'eau, d'un plongeur (100) et de son équipement, lequel gilet comprend une chambre arrière droite (2) gonflable et une chambre arrière gauche (3) gonflable, les deux dites chambres étant indépendantes, ce procédé consistant à concevoir une unique chambre arrière au milieu de laquelle est réalisée au moins une soudure (11) de séparation étanche de manière à former la chambre arrière droite (2) et la chambre arrière gauche (3).

15. Procédé de selon l'une des revendications 13 ou 14, dans lequel la chambre arrière unique est formée directement en cousant sous forme d'enveloppe le matériau constitutif du corps du gilet (1) ou en assemblant entre-elles deux couches dudit matériau selon un contour permettant de délimiter une enveloppe.
